# EUROPÄISCHE PATENTSCHRIFT

(11) **EP 0 812 978 B1**
(45) Veröffentlichungstag und Bekanntmachung des Hinweises auf die Patenterteilung: **14.04.2004**
(21) Anmeldenummer: 97109750.6
(22) Anmeldetag: 16.06.1997
(51) Int. Cl.: E21D 9/06, E21D 9/08

(54) **Schildvortriebsmaschine**
Shield excavating machine
Machine de creusement à bouclier

(30) Priorität: 15.06.1996 DE 19623976
(43) Veröffentlichungstag der Anmeldung: 17.12.1997
(73) Patentinhaber: Hentschel, Volker, 31141 Hildesheim (DE)
(72) Erfinder: Hentschel, Volker, 31141 Hildesheim (DE)
(74) Vertreter: Patentanwälte Thömen & Körner

(56) Entgegenhaltungen:
- DE-A- 3 125 607
- FR-A- 2 135 490
- FR-A- 2 554 867
- GB-A- 2 191 231
- US-A- 3 494 136
- US-A- 4 557 627

## Beschreibung

Die Erfindung betrifft eine Schildvortriebsmaschine nach dem Oberbegriff des Anspruchs 1.

Zum unterirdischen Tunnelvortrieb in nicht standfesten Böden sind Vortriebsmaschinen bekannt, die den erzeugten Hohlraum bis zum endgültigen Ausbau des Tunnels vorübergehend stützen und daher als Schildvortriebsmaschinen bezeichnet werden. Diese temporäre Stützung des Hohlraumes erfolgt an der Abbaufront und an der Mantelfläche. Trotz aller Stützung sind Änderungen des Spannungszustandes im Boden nicht ganz auszuschließen, wodurch sich Bodenverformungen einstellen. In Abhängigkeit zu den Bodeneigenschaften resultieren hieraus entsprechende Setzungen an der unterfahrenen Oberfläche.

Beim Schildvortrieb entwickeln sich die Setzungen in fünf Phasen:
- 1. vorlaufende Setzungen
- 2. an der Bohrfront
- 3. durch Imperfektionen am Schild
- 4. bei der Ringraumverfüllung
- 5. nachträgliche Langzeitsetzungen

Die Setzungsanteile der ersten beiden Phasen sind durch die heutigen Stützsysteme der Abbaufront auf ein Minimum reduziert. Der Setzungseinfluß der beiden letzten Phasen läßt sich bei druckstabiler Ringraumverfüllung nahezu vermeiden, so daß der gravierende Anteil durch den Schildkörper verursacht wird.

Der starre Schildkörper kann naturgemäß nur eine passive Stützung des Bodens bewirken. Zur Aktivierung der Stützreaktion sind deshalb gewisse Bodenverformungen unvermeidbar. Diese werden durch eine fertigungsbedingte, leicht konische Form des Schildes noch verstärkt. Durch Schrägstellungen des starren Schildkörpers bei Kurvenbewegungen wird zwangsläufig Boden verdrängt, der bei Vorwärtsbewegung des Schildes seine Stützung verliert und so durch lokale Entspannung zusätzlichen Verformungen unterliegt. Der gleiche Effekt tritt ein, wenn zur Vermeidung von Bodenverdrängungen ein planmäßiger Freischnitt um den Schildkörper erzeugt wird.

Aber auch durch die Überschreitung der Bodenspannung bei einer reinen Verdrängung ohne Entspannung werden weitere Bodenverformungen hervorgerufen. Der negative Setzungseinfluß der passiven Stützung wird im wesentlichen durch die Länge des Schildkörpers in Tunnellängsachse bestimmt. Derzeitig ausgeführte Schildkörper mit einem Durchmesser von ca. 6,5 m für Tübbingringbreiten von 1,5 m weisen eine Länge von ca. 7,5 m auf. Unter Ausnutzung einer Ausführung der in der DE 196 33 784 A1 beschriebenen Schildvortriebsmaschine ist eine erste vergleichbare Verkürzung der passiven Stützlänge auf ca. 5,4 m, also auf 72% möglich.

In besonders verformungssensiblen Bodenverhältnissen ist auch diese Größenordnung unzureichend, insbesondere wenn nicht nur die Oberflächensetzungen maßgebend sind, sondern bereits Bodenverformungen in tieferliegenden Ebenen, wie im Fall von Pfahlgründungen.

Aus der DE 31 25 607 A ist eine Schildvortriebsmaschine bekannt, die einen integralen Schildmantel und Schildschwanz konstanten Außendurchmessers umfasst. An der Innenwand des Schildschwanzes und mit Abstand zum Ende des Schildschwanzes ist eine Dichtung angeordnet, die am Außenmantel von Tübbingen anliegt. Zwischen einem Vortriebsschild der bekannten Vortriebsmaschine und dem Verpressmörtel zwischen den Tübbingringen und dem Gebirge ist der Ringraum zwischen der Außenseite des Schildmantels und des Schildschwanzes mit einer Bentonit suspension ausgefüllt, die als Dichtmittel dient. Diese Suspension soll verhindern, dass dünnflüssiges Stützmedium, das an der Abbaufront verwendet wird, zum Verpressmörtel gelangt und diesen verdünnt.

Aus der US-A-3 494 136 ist eine Schildvortriebsmaschine bekannt, die einen Schildkörper und einen Schildschwanz konstanten Außendurchmessers aufweist. Der Schildschwanz liegt durchgehend am Gebirge an. Am Ende des Schildschwanzes ist eine elastische Dichtung angeordnet, die den zwischen der Innenseite des Schildschwanzes und den Tübbingringen zum Auskleiden des Tunnels gebildeten Ringraum überbrückt und sich an die Tübbingringe anlegt, um ein Eindringen von Verpressmörtel in die Maschine zu verhindern.

Ferner ist aus der GB-A-2 191 231 eine Schildvortriebsmaschine für standfeste Gebirge bekannt. Zur Montage von Tübbingringen auf den endgültigen Außerdurchmesser ist der Schildschwanz segmentiert, und diese Segmente sind einzeln teleskopartig verschiebbar. Um ein Eindringen von Sickerwasser aus einem Ringraum zwischen dem Schildkörper der Maschine und dem Gebirge in den Spalt zu verhindern, weist der Schildkörper im axialen Abstand zwei umlaufende Manschetten auf.

Der Erfindung liegt die Aufgabe zugrunde, die axiale Länge der beim Betrieb einer Schildvortriebsmaschine auftretenden passiven starren Stützung weiter zu reduzieren um Setzungen der dritten Phase zu minimieren.

Diese Aufgabe wird bei einer Schildvortriebsmaschine nach dem Oberbegriff des Anspruchs 1 durch die im kennzeichnenden Teil angegebenen Merkmale gelöst. Weiterbildungen und vorteilhafte Ausgestaltungen ergeben sich aus den Unteransprüchen.

Durch die Reduzierung des Außendurchmessers des Schildschwanzes auf einem begrenzten Längenabschnitt oder zumindest zu seinem in Gegenvorschubrichtung weisenden Ende hin entsteht L ein Ringraum zwischen der im Außendurchmesser reduzierten Mantelfläche des Schildschwanzes und der Wand des den gleichen Durchmesser wie der Schildkörper aufweisenden Hohlraums. Wenn dieser Ringraum mit Stützmedium ausgefüllt wird, läßt sich im Ringraum ein konstanter Druck erzeugen, der ausreicht, die Bodenformation abzustützen. Auf diese Weise werden Bodenverdrängungen wie auch Bodensetzungen vermieden.

Durch den Freischnitt kann das im Außendurchmesser reduzierte Ende des Schildschwanzes auch bei Kurvenbewegungen der Schildvortriebsmaschine radial innerhalb des Ringraumes ausweichen, ohne dabei unmittelbar Kontakt mit der Wand des Hohlraums zu bekommen. Da bei solchen Kurvenbewegungen zwar die Gestalt des Ringraums geändert wird, nicht jedoch das Volumen, läßt sich durch Aufrechterhaltung des Druckes des Stützmediums auch bei Kurvenbewegungen der gleichmäßige Stützdruck auf die Bodenformation aufrechterhalten.

Bei einer beidseitigen Begrenzung des Ringraums wird als fluides Stützmedium ein Produkt verwendet, das nach Einbringung in den Ringraum zwischen dem Schildschwanz und der Wand des gebildeten Hohlraums dauerhaft niedrigviskos ist.

Bei einem entgegen Vorschubrichtung offenen Ringraum als fluides Stützmedium hingegen ein Produkt verwendet, das nach Einbringung in den Ringraum zwischen dem Schildschwanz und der Wand des gebildeten Hohlraums noch niedrigviskos ist und daher bei Kurvenbewegungen ausweichen und sich verteilen kann, und das im Zuge der Vorschubbewegung der Schildvortriebsmaschine zunehmend niedrig hochviskos wird und als Ringraumverfüllung zwischen den eingebauten Tübbingringen und der Wand des Hohlraums erhärtet und dauerhaft verbleibt. Bei dieser Ausführung wird also das ohnehin erforderliche Füllmaterial für den Ring-raum zwischen den Tübbingringen und der Wand des Hohlraums gleichzeitig zum Stützen der Bodenformation im freigeschnittenen Bereich an dem im Durchmesser reduzierten Schwanzende mit verwendet.

Bei einer Weiterbildung der Erfindung weist der Schildschwanz einen Absatz auf, an dem sein Außendurchmesser von dem Maß des Außendurchmessers des Schildkörpers auf ein reduziertes Maß zurückspringt. An diesen Absatz schließt sich ein abgerundeter Übergangsbereich an, der in einen konischen Bereich ausläuft.

Der Absatz sorgt dafür, daß bereits am Anfang des Ringraums eine ausreichende Schichtdicke für das Medium vorhanden ist, aus der es bei Kurvenbewegungen nicht verdrängt werden kann. Die konische Form hat zugleich eine Vielzahl von Vorteilen. Zum einen wird bei Kurvenbewegungen verhindert, daß das Ende des Schildschwanzes, das ja bei starrer Verbindung mit dem Schildkörper am weitesten ausschwenkt, trotzdem nicht Kontakt zur Wand des Hohlraumes bekommt. Weiterhin wird die Schichtdicke des Stützmediums, das ja gleichzeitig Füllmaterial für die eingebauten Tübbingringe ist, allmählich an das größere Maß des Ringraums zwischen dem Außendurchmesser der Tübbingringe und der Wand des Hohlraums angepaßt.

Als weiterer Vorteil zeigt sich, daß die Reaktionskraft für den Stützdruck an der Ortsbrust nicht mehr ausschließlich von den Stirnseiten der zuletzt eingebauten Tübbingringe aufgenommen wird, sondern auch durch das Stützmedium, an dem sich der konische Bereich des Schildschwanzes abstützt. Diese Reaktionskraft kann ausreichen, bei Einbau eines weiteren Tübbingringes mehr Vorschubzylinder der Vorschubeinrichtung als bisher üblich, eventuell sogar alle Vorschubzylinder gleichzeitig einzufahren, um so den weiteren aus Segmenten zusammengesetzten Tübbingring zuerst möglichst vollständig vormontieren und anschließend den vormontierten Tübbingring mit dem zuvor eingebauten verbinden zu können. Dies stellt eine wesentliche Produktivitätssteigerung dar.

Schließlich ermöglicht die konische Form, daß bei Betriebsunterbrechungen und Erhärten des Füllmaterials der Schildschwanz einfach durch Betätigen der Vorschubeinrichtung aus seiner Position befreit werden kann.

Eine Weiterbildung sieht vor, daß sich an das freie Ende des Schildschwanzes eine Lippendichtung anschließt, die die eingesetzten Tübbingringe umschließt.

Hierdurch wird verhindert, daß eventuell noch nicht erhärtetes und daher niedrigviskoses Stützmittel zwischen dem Ende des Schildschwanzes und den Tübbingringen austreten kann.

Bei einer praktischen Ausgestaltung sind in den im Außendurchmesser reduzierten Bereich des Schildschwanzes Einlaßkanäle für Stützmedium eingelassen.

Das Stützmedium kann so unmittelbar in den Ringraum eingebracht werden, gleichmäßig am Umfang verteilt werden und außerdem besteht auch die Möglichkeit, den Druck zu kontrollieren und zu regeln und entsprechend dem Vorschub frisches Stützmedium zur Aufrechterhaltung des Druckes nachzuführen.

Gemäß einer Weiterbildung ist der Ringraum durch Längstrennwände derart unterbrochen, daß an jedem Einlaßkanal ein unabhängiger Druck eingestellt werden kann.

Weiterhin ist vorgesehen, daß der Schildschwanz relativ zur Achse des Schildkörpers schwenkbar ist. Durch diese Ausgestaltung wird erreicht, daß der Ringraum relativ klein ausgeführt sein kann, da ein Ausschwenken des Endes des Schildschwanzes bei Kurvenbewegungen nicht auftritt. Die möglichen Kurvenradien, die mit dieser Schildvortriebsmaschine gefahren werden können, sind kleiner als bei bekannten Maschinen. Auch wird der mögliche kleine Kurvenradius nicht durch die Tübbingringe, die ja vom Ende des Schildschwanzes übergriffen sind, behindert.

Nahe oder an den einander zugewandten Stirnseiten des Schildkörpers und des Schildschwanzes können Zug/Druck-Zylinder angeordnet sein und der Spalt zwischen den Stirnseiten von Schildkörper und Schildschwanz kann durch einen Dichtungsmantel überdeckt sein.

Der Schildschwanz kann als seitliche Begrenzung des Ringraums einen zwischen einem Dichtungsmantel und einem Bereich des Außenmantels des Schildschwanzes unabhängig längsverschiebbaren Ring tragen.

Hierdurch ist es möglich, durch Verschieben des Ringes Einfluß auf das Fluid im Ringraum zu nehmen und so Druckschwankungen im Ringraum auszuregeln.

Vorzugsweise entspricht der Innendurchmesser des Schildschwanzes im Bereich der Tübbingfugen nahezu dem Außendurchmesser der zur Auskleidung und Stützung des Hohlraumes dienenden Tübbingringe. Durch diese Maßnahme wird eine Schablone gebildet, mittels der falsch positionierte Segmente des einzubauenden Tübbingringes zwangsläufig erkannt werden können und so gewährleistet ist, daß die Tübbingringe passend eingebaut werden und damit auch der Verlauf des mit den Tübbingringen ausgekleideten Tunnels dem durch die Bohrung der Schildvortriebsmaschine vorgegebenen Verlauf exakt entspricht.

Nachfolgend wird die Erfindung anhand der Zeichnung erläutert. In dieser zeigen:
- Fig. 1: einen Längsschnitt durch eine Schildvortriebsmaschine üblicher Bauart;
- Fig. 2: eine verkürzte Schildvortriebsmaschine nach einer in der DE 196 33 784 A1 beschriebenen Ausführung;
- Fig. 3: eine erste einfache Ausgestaltung einer Schildvortriebsmaschine nach der Erfindung;
- Fig. 4 bis 7: eine Weiterbildung einer Schildvortriebsmaschine nach der Erfindung mit schwenkbarem Schildschwanz;

Die in der Zeichnung dargestellten Schildvortriebsmaschinen umfassen eine Abbaueinrichtung 22, einen Schildkörper 1, einen Schildschwanz 2 und eine Vorschubeinrichtung 23. Durch den Vortrieb wird ein Hohlraum gebildet, dessen Wand 27 passiv vom Außenmantel 28 des Schildkörpers 1 abstützt wird. Hinter der Schildvortriebsmaschine wird der Hohlraum mit Tübbingringen 3 ausgekleidet. Da die Tübbingringe 3 zunächst unter dem Schutz des den Gebirgsdruck abstützenden Schildschwanzes 2 montiert werden, ist ihr Außendurchmesser zwangsläufig kleiner als der Innendurchmesser der Wand 27 des Hohlraumes. Um spätere Setzungserscheinungen des Bodens 11 zu vermeiden, wird der Ringraum 10 zwischen den Tübbingringen 3 und der Wand 27 des Hohlraums mit einem Füllmaterial verfüllt.

Fig. 1 zeigt einen Längsschnitt durch eine Schildvortriebsmaschine üblicher Bauart. Aufgrund des bei dieser Ausführung gewünschten Kontaktes des Schildkörpers 1 und des Schildschwanzes 2 zum umgebenden Boden 11 zum Zwecke dessen passiver Stützung ist der Durchmesser des Schildkörpers 1 und Schildschwanzes 2 nahezu konstant gleichbleibend. Mit dem Schildschwanz 2 wird der Übergang zum endgültigen Tunnelausbau durch Tübbingringe 3 hergestellt. Da der Schildkörper 1 ebenso wie der Schildschwanz 2 zur passiven Stützung des umgebenden Bodens 11 gedacht ist und bei Schrägstellungen zum Zwecke von Kurvenbewegungen auch Boden verdrängen muß, entsteht ein Freiraum um den Schildschwanz 2, bei dem der Boden 11 nicht gestützt ist.

Das Material zum Verfüllen des Ringraums zwischen den Tübbingringen 3 und der Wand 27 des Hohlraums wird hier erst hinter dem freien Ende des Schildschwanzes 2 eingebracht. Ein Austreten des Füllmaterials wird durch eine Lippendichtung 4 zwischen dem Ende des Schildschwanzes 2 und den Tübbingringen 3 verhindert.

Bei der in Fig. 2 dargestellten Schnittzeichnung einer Schildvortriebsmaschine handelt es sich um eine Ausführung, wie sie in der DE 196 33 784 A1 beschrieben ist. Im Gegensatz zu üblichen Ausführungen, bei denen die ortsbrustseitigen Angriffspunkte der Vorschubzylinder der Vorschubeinrichtung 23 an einer Druckwand 25 angelenkt sind, sind hier die Angriffspunkte an einer Tauch- oder Sohlwand 26 angelenkt. Dadurch ergibt sich eine geringere Länge des Schildkörpers 1 im Vergleich zu Fig. 1. Die Stützung des Bodens 11 erfolgt auch hier passiv durch den Schildkörper 1 und den Schildschwanz 2. Bei Kurvenbewegungen ist wegen der reduzierten Gesamtlänge aus Schildkörper 1 und Schildschwanz 2 allerdings die Bodenverdrängung im Vergleich zur Ausführung nach Fig. 1 geringer.

Fig. 3 zeigt eine erste Ausgestaltung einer Schildvortriebsmaschine nach der Erfindung. Hier ist der Durchmesser des Außenmantels 29 des Schildschwanzes 2 gegenüber dem Durchmesser des Außenmantels 28 des Schildkörpers 1 über seiner gesamten Länge reduziert. Es entsteht ein Absatz 30 am gesamten Umfang, der einen Ringraum 7 zwischen dem umgebenden Boden 11 und der Außenfläche des Schildschwanzes 2 erzeugt. In Vorschubrichtung ist dieser Ringraum 7 durch den größeren Schildkörper 1 begrenzt, während er nach hinten in den Ringraum 10 um die Tübbingringe 3 mündet.

Mit der Wahl der Lage des Durchmessersprunges 6 kann die passive Stützlänge stark reduziert werden. Die Füllung des neu entstandenen Ringraums 7 mit einem fluiden Stützmedium erlaubt eine aktive Beeinflussung des Stützdruckes zur Anpassung bzw. Balance des Erd- und Wasserdruckes im Boden 11. Die verbleibende passive Stützung wird hier nur noch vom Schildkörper 1 ausgeübt und ist dadurch minimiert. Mit ihr sind auch die Einflüsse aus Bodenverdrängungseffekten minimiert.

Die Figuren 4 bis 7 zeigen Weiterbildungen einer Schildvortriebsmaschine nach der Erfindung mit einem schwenkbaren Schildschwanz 2. An einem Absatz 30 springt der Durchmesser des Außenmantels 29 vom Maß des Außenmantels 28 des Schildkörpers 1 auf ein reduziertes Maß zurück. Hinter dem Absatz 30 läuft der Schildschwanz 2 zu seinem freien Ende konisch aus, d. h. er verringert sich entgegen Vortriebsrichtung im Durchmesser stetig.

In den im Außendurchmesser reduzierten Außenmantel 29 des Schildschwanzes 2 oder im Absatz 30 sind umlaufend Einlaßkanäle 31 für Stützmedium eingelassen. So kann die Einbringung des Stützmediums radial erfolgen, wodurch die Strömungsbedingungen zur tangentialen Ausbreitung des Stützmediums in der Ringebene vor der Stirnschalung verbessert werden und der sogenannten Schollenbildung durch zonenerhärtetes Stützmedium entgegengewirkt wird. Die Einlaßkanäle 31 sind jederzeit zugänglich, so daß Störungen in der Zufuhr bis hin zum Einbringungsort 15 beseitigt werden können.

Der Schildschwanz 2 kann durch Zug/Druckzylinder 24, die nahe oder an den aneinander zugewandten Stirnseiten des Schildkörpers 1 und des Schildschwanzes 2 angeordnet sind, gezielt verschwenkt werden. Bei der gelenkigen Ankopplung 12 des Schildschwanzes 2 an den Schildkörper 1 paßt sich der Schildschwanz 2 so an den Tunnelverlauf an, daß seine Innenfläche als Einbauschablone 14 für die Tübbinge 3 genutzt werden kann. Falsch eingesetzte Tübbinge 3 werden durch die enge Führung direkt erkannt, ohne daß sie erst bei späterem Vortrieb zu gefährlichen Zwängungen führen. Der Tunnelausbau folgt so immer optimal dem Schild.

Der Schildschwanz 2 stellt gleichzeitig eine temporäre Innenschalung dar und ermöglicht durch die lokale Trennung der Einbringung des Stützmediums von dem Ort der Stützung des Tunnelausbaus eine gute Ausnutzung der sich zeitlich ändernden Konsistenz für unterschiedlichen Anforderungen an das Stützmedium. Während der Einbringung und Füllung des Ringraums 7 ist ein sehr hohes Fließvermögen im vorderen, d. h. in Vorschubrichtung weisenden Bereich des Ringraums gewünscht, um sowohl eine hohlraumfreie Füllung zu gewährleisten, als auch eine weitgehend verlustfreie Druckübertragung im Stützmedium zu erhalten. Solch ein dünnflüssiges Füllmaterial ist aber zur Bettung und Stabilisierung des Tunnelausbaus mit Tübbingen ungeeignet. Mit zunehmender Entfernung des Einbringungsortes 15 zum Tunnelausbau und durch die Vortriebsgeschwindigkeit ergibt sich eine Zeitspanne, mit der die Anpassung der Konsistenz an die anschließende Funktion des stabilen dauerhaften Stützens der die Tübbinge 3 umschließenden Wand 27 ermöglicht wird.

Die Dichtung 20 am Ende des Schildschwanzes 2 unterliegt wesentlich geringeren Anforderungen als bei den herkömmlichen Verhältnissen, da das abzudichtende Medium hier eine steifere Konsistenz aufweist und so selbst eine Abdichtung z.B. gegen den flüssigeren Bereich des Stützmediums und gegen Grundwasser übernimmt. Lokale Druckspitzen des Einbringungsortes 15 treten hier nicht mehr auf.

Bei den Ausführungen nach Fig. 4 und 5 besitzt der Schildschwanz nach der Ankoppelung 12 an den Schildkörper 1 noch einen kurzen Abschnitt 13, der den gleichen Außendurchmesser wie der Schildkörper 1 aufweist. Zwischen dem Absatz 30 und dem konischen Bereich befindet sich dort ein abgerundeter Übergangsbereich. Gegenüber der Darstellung nach Fig. 4, bei der der eine Anlenkpunkt 8 der Zug/Druckzylinder 24 an der Druckwand 25 des Schildkörpers 1 und der andere Anlenkpunkt 9 an über den Innenmantel 17 nach innen vorstehenden Ansätzen 5 des Schildschwanzes 2 angreifen, ist bei Fig. 5 der Anlenkpunkt 9 am Schildschwanz 2 relativ zum Innenmantel 17 nach außen verlagert. Dies wird dadurch erreicht, daß am Absatz 30 der Durchmessersprung 6 vergrößert ist, so daß im inneren ein Ringraum 18 entsteht, der um die Ringbreite der Stirnfläche 19 größer als der Durchmesser des Innenmantels 17 ist.

Bei dieser Ausführung kann ein aus seinen Segmenten vollständig zusammengesetzter Tübbingring 3 in den die Schablone 14 bildenden Innenmantel 17 des Schildschwanzes 2 eingesetzt werden, ohne daß die Zug/Druckzylinder 24 im Wege sind. Allerdings führt der größere Durchmessersprung 6 zu einem größeren Ringraum 7, wodurch der Bedarf an Stützmedium stark ansteigt.

Bei der Ausführung in Fig. 6 entfällt der Ansatz mit dem Anlenkpunkt für den Zug/Druckzylinders 24 am Schildkörper 1. Der Zug/Druckzylinder 24 ist dort starr an der Druckwand 25 unmittelbar am Innenmantel 16 des Schildkörpers 1 befestigt und nur noch an der Stirnfläche 18 des Schildschwanzes 2 angelenkt. Durch den Wegfall des vorstehenden Ansatzes 5 ist die radiale Einbautiefe geringer. Dies wiederum ermöglicht, den Durchmessersprung 6 und damit den Ringraum 7 zu reduzieren. Ein Dichtungsmantel 32, der den Übergangsbereich zwischen dem Schildkörper 1 und dem Schildschwanz 2 überbrückt, ist als integraler Bestandteil des Außenmantels 28 des Schildkörpers 1 ausgeführt. Ein schmaler Ring 21 überbrückt den Abstand zwischen dem Außenmantel 28 des Schildkörpers und dem Außenmantel 29 des Schildschwanzes. Die Kombination dieser Merkmale führt dazu, daß trotz der Reduzierung der gesamten Ringspaltdicke 6 gegenüber Fig. 5 die Länge der passiven Stützung des Schildkörpers 1 nicht merklich vergrößert wird. Vielmehr bleibt die Oberfläche des Schildkörpers 1 und des Schildschwanzes 2 ungestört, was Bodenverformungen durch die Reibungsbeeinflussung verringert.

Wie in Fig. 7 gezeigt ist, ist die erfindungsgemäße Schildvortriebsmaschine neben dem Tunnelausbau mit vorgefertigten Tübbingen 3 und außen liegender Ringspaltverfüllung auch für das Verfahren des sogenannten extrudierten Ortbetons anwendbar. Ein spezifischer Vorteil hierfür ist dadurch erreicht, daß die Stirnschalung 34 des Extru-Ortbetonverfahrens von der Schildschwanzabdichtung 20 gegen die Tunnelinnenschalung befreit wird. Sie ist so unabhängig durch den Zug/Druckzylinder 35 hin und her bewegbar.

### Bezugszeichenliste:

Schildkörper 1
Schildschwanz 2
Tübbingringe 3
Lippendichtung 4
Ansatz 5
Durchmessersprung 6
Ringraum 7
Anlenkpunkt 8
Anlenkpunkt 9
Ringraum 10
Boden 11
Ankopplung 12
Bereich 13
Einbauschablone 14
Einbringungsort 15
Innenmantel 16
Innenmantel 17
Ringraum 18
Stirnfläche 19
Dichtung 20
Ring 21
Abbaueinrichtung 22
Vorschubeinrichtung 23
Zug/Druckzylinder 24
Druckwand 25
Tauch- oder Sohlwand 26
Wand 27
Außenmantel 28
Außenmantel 29
Absatz 30
Einlaßkanäle 31
Dichtungsmantel 32
Längswände 33
Stirnschalung/Ring 34
Zug/Druckzylinder 35

## Patentansprüche

1. Schildvortriebsmaschine, bestehend aus einer Abbaueinrichtung (22), einem Schildkörper (1), einem sich an den Schildkörper (1) anschließenden Schildschwanz (2) und einer Vorschubeinrichtung (23), wobei der zwischen dem Außenmantel (29) des Schildschwanzes (2) und der Wand des Hohlraums gebildete Ringraum (7) mit einem fluiden Stützmedium ausfüllbar ist und mit dem Stützmedium eine aktive Stützung der Wand (27) des Hohlraums erfolgt, wobei als fluides Stützmedium ein Produkt dient, das nach Einbringung in den Ringraum (7) zwischen dem Schildschwanz (2) und der Wand (27) des gebildeten Hohlraums noch niedrigviskos ist und sich im Zuge der Vorschubbewegung der Schildvortriebsmaschine zunehmend verfestigt, um als Ringraumverfüllung (10) zwischen den eingebauten Tübbingringen (3) und der Wand (27) des Hohlraums zu verbleiben, **dadurch gekennzeichnet daß** der Schildkörper (1) und der Schildschwanz (2) zur radialen Stützung der Wände (27) des geschaffenen Hohlraums in nicht standfesten Böden (11) dienen, wobei der Schildschwanz (2) zumindest an seinem in Gegenvorschubrichtung weisenden Ende im Durchmesser seines Außenmantels (29) gegenüber dem Durchmesser des Außenmantels (28) des Schildkörpers (1) reduziert ist.

2. Schildvortriebsmaschine nach Anspruch 1, **dadurch gekennzeichnet, daß** der Schildschwanz (2) einen Absatz (30) aufweist, an dem sein Außendurchmesser von dem Maß des Außendurchmessers des Schildkörpers (1) auf ein reduziertes Maß zurückspringt und sich an den Absatz (30) ein abgerundeter Übergangsbereich anschließt, der in einen konischen Bereich ausläuft.

3. Schildvortriebsmaschine nach Anspruch 1 oder 2, **dadurch gekennzeichnet, daß** sich an das freie Ende des Schildschwanzes (2) eine Lippendichtung (20) anschließt, die eingesetzte Tübbingringe (3) umschließt.

4. Schildvortriebsmaschine nach einem der Ansprüche 1 bis 3, **dadurch gekennzeichnet, daß** in den im Außendurchmesser reduzierten Bereich des Schildschwanzes (2) Einlaßkanäle (31) für das Stützmedium eingelassen sind.

5. Schildvortriebsmaschine nach Anspruch 4, **dadurch gekennzeichnet, daß** den Einlaßkanälen (31) durch Längswände (33) unterteilte Räume zugeordnet sind, in denen unabhängige Drücke erzeugbar sind.

6. Schildvortriebsmaschine nach einem der Ansprüche 1 bis 5, **dadurch gekennzeichnet, daß** der Schildschwanz (2) relativ zur Achse des Schildkörpers (1) schwenkbar ist.

7. Schildvortriebsmaschine nach Anspruch 6, **dadurch gekennzeichnet, daß** nahe oder an den einander zugewandten Stirnseiten des Schildkörpers (1) und des Schildschwanzes (2) Zug/Druck-Zylinder (24) angeordnet sind und der Spalt zwischen den Stirnseiten von Schildkörper (1) und Schildschwanz (2) durch einen Dichtungsmantel (32) überdeckt ist.

8. Schildvortriebsmaschine nach einem der Ansprüche 1 bis 7, **dadurch gekennzeichnet, daß** der Schildschwanz (2) als seitliche Begrenzung des Ringraums (7) einen zwischen einem Dichtungsmantel (32) und einem Bereich des Außenmantels (29) des Schildschwanzes (2) unabhängig längsverschiebbaren Ring (34) trägt.

9. Schildvortriebsmaschine nach Anspruch 6 bis 8, **dadurch gekennzeichnet, daß** der Innendurchmesser (14) des Schildschwanzes (2) nahezu dem Außendurchmesser der zur Auskleidung und Stützung des Hohlraums dienenden Tübbingringe (3) entspricht.

## Claims

1. Shield tunnelling machine comprising a working device (22), a shield body (1), a shield tail (2) connected to the shield body (1) and a feed mechanism (23), the annular space (7) formed between the smaller diameter outer jacket (29) of the shield tail (2) and the wall of the cavity being fillable with a fluid support medium, which actively supports the cavity wall (27), said fluid support medium being constituted by a product which, after introduction into the annular space (7) between the shield tail (2) and the wall (27) of the cavity formed still has a low viscosity and during the advance movement of the shield tunnelling machine increasingly hardens in order to remain as an annular space filling (10) between the installed segment rings (3) and the cavity wall (27), **characterized in that** the shield body (1) and shield tail (2) are used for radially supporting the walls (27) of the cavity created in unstable soils and the diameter of the outer jacket (29) of the shield tail (2) at least in its end directed counter to the advance direction is reduced compared with the diameter of the outer jacket (28) of the shield body (1).

2. Shield tunnelling machine according to claim 1, **characterized in that** the shield tail (2) has a step (30), where its external diameter jumps back to a reduced amount from that of the external diameter of the shield body (1) and to said step (30) is connected a round transition area, which tapers into a conical area.

3. Shield tunnelling machine according to claims 1 or 2, **characterized in that** to the free end of the shield tail (2) is connected a lip-type seal (20), which surrounds the inserted segment rings (3).

4. Shield tunnelling machine according to one of the claims 1 to 3, **characterized in that** intake channels (31) for the support medium are formed in the reduced external diameter area of the shield tail (2).

5. Shield tunnelling machine according to claim 4, **characterized in that** with the intake channels (31) are associated spaces subdivided by longitudinal walls (33) and in which can be produced independent pressures.

6. Shield tunnelling machine according to one of the claims 1 to 5, **characterized in that** the shield tail (2) can be pivoted relative to the axis of the shield body (1).

7. Shield tunnelling machine according to claim 6, **characterized in that** close to or at the facing front faces of the shield body (1) and shield tail (2) are provided tension-compression cylinders (24) and the gap between the front faces of the shield body (1) and shield tail (2) is covered by a sealing jacket (32).

8. Shield tunnelling machine according to one of the claims 1 to 7, **characterized in that**, as the lateral boundary of the annular space (7), the shield tail (2) carries a ring (34) independently longitudinally displaceable between a sealing jacket (32) and an area of the outer jacket (29) of the shield tail (2).

9. Shield tunnelling machine according to claims 6 to 8, **characterized in that** the internal diameter (14) of the shield tail (2) virtually corresponds to the external diameter of the segment rings (3) used for lining and supporting the cavity.

## Revendications

1. Tunnelier comprenant un dispositif de taille (22), un corps de bouclier (1), une queue de bouclier (2) adjacente au corps de bouclier (1) et un dispositif d'avancement (23), l'espace annulaire (7) formé entre l'enveloppe extérieure (29) de la queue de bouclier (2) et la paroi de la cavité pouvant être remplie d'un agent de soutènement fluide, qui soutient activement la paroi (27) de la cavité, l'agent de soutènement fluide étant un produit, qui est toujours peu visqueux après avoir été introduit dans l'espace annulaire (7) entre la queue de bouclier (2) et la paroi (27) de la cavité et qui se solidifie de plus en plus au fur et à mesure de l'avancement du tunnelier, afin de rester, en tant que remblai de l'espace annulaire (10), entre les segments de cuvelage (3) insérés et la paroi (27) de la cavité, **caractérisé en ce que** le corps de bouclier (1) et la queue de bouclier (2) servent au soutènement radial des parois (27) de la cavité créée dans des sols instables (11), le diamètre de l'enveloppe extérieure (29) de la queue de bouclier (2) étant réduit, au moins à son extrémité opposée à la direction d'avancement, par rapport au diamètre de l'enveloppe extérieure (28) du corps de bouclier (1).

2. Tunnelier suivant la revendication 1, **caractérisé en ce que** la queue de bouclier (2) présente un décrochement (30), au niveau duquel son diamètre extérieur passe de la dimension du diamètre extérieur du corps de bouclier (1) à une dimension réduite et **en ce qu'**une zone de transition arrondie, se terminant par une zone conique, est adjacente au décrochement (30).

3. Tunnelier suivant la revendication 1 ou 2, **caractérisé en ce qu'**un joint à lèvres (20), qui enferme des segments de cuvelage (3) insérés, est adjacent à l'extrémité libre de la queue de bouclier (2).

4. Tunnelier suivant l'une des revendications 1 à 3, **caractérisé en ce que** des canaux d'admission (31) pour l'agent de soutènement sont encastrés dans la zone à diamètre extérieur réduit de la queue de bouclier (2).

5. Tunnelier suivant la revendication 4, **caractérisé en ce que** des chambres divisées par des parois longitudinales (33), dans lesquelles peuvent être produites des pressions indépendantes, sont affectées aux canaux d'admission (31).

6. Tunnelier suivant l'une des revendications 1 à 5, **caractérisé en ce que** la queue de bouclier (2) est orientable par rapport à l'axe du corps de bouclier (1).

7. Tunnelier suivant la revendication 6, **caractérisé en ce que** des vérins hydrauliques de type traction-compression (24) sont disposés à proximité ou sur les faces tournées les unes vers les autres du corps de bouclier (1) et de la queue de bouclier (2) et **en ce que** la fente entre les faces du corps de bouclier (1) et de la queue de bouclier (2) est recouverte par une enveloppe d'étanchéité (32).

8. Tunnelier suivant l'une des revendications 1 à 7, **caractérisé en ce que** la queue de bouclier (2) porte un anneau (34) pouvant être déplacé longitudinalement de façon indépendante entre une enveloppe d'étanchéité (32) et une zone de l'enveloppe extérieure (29), qui sert de limitation latérale de l'espace annulaire (7).

9. Tunnelier suivant l'une des revendications 6 à 8, **caractérisé en ce que** le diamètre intérieur (14) de la queue de bouclier (2) correspond à peu près au diamètre extérieur des segments de cuvelage (3) servant à l'habillage et au soutènement de la cavité.
